# EUROPÄISCHE PATENTSCHRIFT

(11) **EP 2 293 889 B1**
(45) Veröffentlichungstag und Bekanntmachung des Hinweises auf die Patenterteilung: **03.07.2013**
(21) Anmeldenummer: 09765706.8
(22) Anmeldetag: 22.05.2009
(51) Int. Cl.: B21B 37/46, B21B 37/58

(54) **KONTI-WALZSTRASSE MIT EIN- UND/ODER AUSGLIEDERN VON WALZGERÜSTEN IM LAUFENDEN BETRIEB**
CONTI-MILL TRAIN WITH INTEGRATION/DEINTEGRATION OF ROLLER FRAMEWORKS IN ACTIVE OPERATION
TRAIN DE LAMINAGE CONTINENTAL DOTÉ D'INTÉGRATIONS ET/OU DE DÉTACHEMENTS DE CAGES DE LAMINOIR EN FONCTIONNEMENT CONTINU

(30) Priorität: 19.06.2008 EP 08011205
(43) Veröffentlichungstag der Anmeldung: 16.03.2011
(73) Patentinhaber: Siemens Aktiengesellschaft, 80333 München (DE)
(72) Erfinder: FELKL, Hans-Joachim, 91301 Forchheim (DE); MAIERHOFER, Andreas, 91080 Marloffstein (DE)
(86) Internationale Anmeldenummer: PCT/EP2009/056225
(87) Internationale Veröffentlichungsnummer: WO 2009/153126

(56) Entgegenhaltungen:
- JP-A- 54 031 070
- JP-A- 62 101 309
- JP-A- 62 289 306
- US-A1- 2008 060 403

## Beschreibung

Die vorliegende Erfindung betrifft Betriebsverfahren für eine Konti-Walzstraße, die eine Anzahl von Walzgerüsten aufweist, wobei ein die Konti-Walzstraße durchlaufendes Walzgut nacheinander in mehreren der Walzgerüste gewalzt wird, so dass das Walzgut beim Verlassen der Walzstraße vorbestimmte Endeigenschaften aufweist. Dokument JP-A 62101309 offenbart ein Verfahren gemäß der Oberbegriffe der Ansprüche 1 bzw. 8

Die vorliegende Erfindung betrifft weiterhin ein Computerprogramm, das Maschinencode aufweist, der von einer Steuereinrichtung einer Konti-Walzstraße unmittelbar ausführbar ist und dessen Ausführung durch die Steuereinrichtung bewirkt, dass die Steuereinrichtung die Konti-Walzstraße gemäß einem derartigen Betriebsverfahren betreibt.

Die vorliegende Erfindung betrifft weiterhin einen Datenträger, auf dem in maschinenlesbarer Form ein derartiges Computerprogramm gespeichert ist.

Die vorliegende Erfindung betrifft weiterhin eine Steuereinrichtung einer Konti-Walzstraße, die mit einem derartigen Computerprogramm programmiert ist, so dass die Steuereinrichtung die Konti-Walzstraße gemäß einem Betriebsverfahren der obenstehend erläuterten Art betreibt.

Schließlich betrifft die vorliegende Erfindung eine Konti-Walzstraße mit einer Anzahl von Walzgerüsten und einer Steuereinrichtung der obenstehend beschriebenen Art, wobei die Walzgerüste von der Steuereinrichtung gesteuert werden.

Ein Betriebsverfahren der eingangs genannten Art ist beispielsweise aus der US 2008/060403 A1 bekannt. Dort ist erläutert, wie vorgegangen werden kann, um den Konti-Betrieb der Konti-Walzstraße beizubehalten, obwohl das die Konti-Walzstraße durchlaufende Walzgut einen kritischen Übergangsbereich aufweist, der nicht gefahrlos gewalzt werden kann. Im Kern besteht die Lehre der US 2008/060403 A1 darin, eine Wegverfolgung des Übergangsbereichs durch die Konti-Walzstraße hindurch vorzunehmen und jedes der Walzgerüste der Konti-Walzstraße aufzufahren, wenn der kritische Übergangsbereich das jeweilige Walzgerüst erreicht, und wieder an das Walzgut anzustellen und den Walzprozess fortzusetzen, sobald der kritische Übergangsbereich das jeweilige Walzgerüst passiert hat. Das Walzgut wird in den Walzgerüsten der Konti-Walzstraße also nur außerhalb des kritischen Übergangsbereichs gewalzt. Der kritische Übergangsbereich selbst sowie an den kritischen Übergangsbereich angrenzende Teile des Walzguts durchlaufen die gesamte Konti-Walzstraße, ohne gewalzt zu werden.

In Konti-Walzstraßen soll möglichst unterbrechungsfrei (eben kontinuierlich) Walzgut gewalzt werden. Daher werden eingangsseitig der Konti-Walzstraße einzelne Bunde (coils) aneinander angesetzt und - in der Regel durch Schweißen - miteinander verbunden. Diese Vorgehensweise wird insbesondere beim Kaltwalzen von Blech, also einem bandförmigen Walzgut, ergriffen.

Durch das Walzen des Walzgutes verschleißen die Walzen der Walzgerüste. Der stärkste Verschleiß tritt hierbei, bezogen auf eines der Walzgerüste, in den Arbeitswalzen des jeweiligen Walzgerüsts auf. Stützwalzen und - falls vorhanden - Zwischenwalzen verschleißen nur in geringerem Umfang. Bezogen auf die Konti-Walzstraße insgesamt nimmt der Verschleiß zur Auslaufseite der Konti-Walzstraße hin zu.

Im Stand der Technik ist bekannt, zum Wechseln von Walzen eines Walzgerüsts die Konti-Walzstraße still zu setzen, wobei das Walzgut in der Konti-Walzstraße verbleibt, also nur angehalten wird. Durch das Stillsetzen entstehen an den Standstellen des Walzguts Walzfehler. Die Walzfehler können insbesondere Abmessungsfehler und Oberflächenfehler umfassen. Bei höheren Ansprüchen an die Qualität des Walzguts muss daher der Teil des Walzguts, in dem die Walzfehler auftreten, verschrottet werden. Der zu verschrottende Teil des Walzguts kann hierbei eine beträchtliche Länge aufweisen, beispielsweise 50 bis 100 m. Weiterhin sinkt auf Grund des zeitweisen Stillsetzens der Konti-Walzstraße deren Betriebseffizienz.

Es wäre möglich, sowohl die Walzfehler zu vermeiden als auch die Betriebseffizienz zu erhöhen, wenn es möglich wäre, ein Walzgerüst der Konti-Walzstraße während des laufenden Betriebs der Konti-Walzstraße stoßfrei aus der Konti-Walzstraße auszugliedern und einzugliedern. Die Aufgabe der vorliegenden Erfindung besteht darin, derartige Möglichkeiten zur Verfügung zu stellen.

Soweit es das stoßfreie Ausgliedern eines der das Walzgut walzenden Walzgerüste aus der Konti-Walzstraße betrifft, ist erfindungsgemäß vorgesehen, dass während des Walzens des Walzguts folgende Maßnahmen ergriffen werden:
- Eine Steuereinrichtung der Konti-Walzstraße steuert das auszugliedernde Walzgerüst derart an, dass das auszugliedernde Walzgerüst gemäß einem definierten zeitlichen Entlastungsverlauf vollständig entlastet wird, so dass das auszugliedernde Walzgerüst während des Entlastungsverlaufs einen bestimmten Abschnitt des Walzguts walzt,
- die Steuereinrichtung steuert mindestens ein anderes der Walzgerüste der Konti-Walzstraße derart an, dass das mindestens eine andere Walzgerüst gemäß einem definierten zeitlichen Belastungsverlauf belastet wird, wobei der Entlastungsverlauf des auszugliedernden Walzgerüsts und der Belastungsverlauf des mindestens einen anderen Walzgerüsts derart aufeinander abgestimmt sind, dass während des Belastungsverlaufs das mindestens eine andere Walzgerüst ein- und denselben Abschnitt des Walzguts walzt wie das auszugliedernde Walzgerüst während des Entlastungsverlaufs und dass die Endeigenschaften des Walzguts erhalten bleiben,
- die Steuereinrichtung steuert eine Umfangsgeschwindigkeit von Arbeitswalzen des auszugliedernden Walzgerüsts bis zu dessen vollständigem Entlasten derart, dass eine durch das Walzen des Walzguts in dem auszugliedernden Walzgerüst bewirkte Auslaufgeschwindigkeit des Walzguts jederzeit mit einer vorbestimmten Sollauslaufgeschwindigkeit korrespondiert,
- die Steuereinrichtung steuert das auszugliedernde Walzgerüst nach dessen vollständigem Entlasten unter Beibehaltung einer Korrespondenz der Umfangsgeschwindigkeit der Arbeitswalzen mit der Sollauslaufgeschwindigkeit derart an, dass die Arbeitswalzen des auszugliedernden Walzgerüsts vom Walzgut abgehoben werden, und setzt sodann das auszugliedernde Walzgerüst still.

Der Sachverhalt, dass das auszugliedernde Walzgerüst während des Entlastungsverlaufs einen bestimmten Abschnitt des Walzguts walzt und das mindestens eine andere Walzgerüst derart angesteuert wird, dass während des Belastungsverlaufs das mindestens eine andere Walzgerüst ein- und denselben Abschnitt des Walzguts walzt, wird nachstehend auch als "örtliche Simultanität" bezeichnet. Die örtliche Simultanität ist durch eine Wegverfolgung ohne weiteres zu erreichen. Eine Wegverfolgung ist Fachleuten hierbei allgemein bekannt.

Im Rahmen der vorliegenden Erfindung ist es möglich, dass das mindestens eine andere Walzgerüst dem auszugliedernden Walzgerüst vorgeordnet ist. Es ist jedoch ebenso möglich, dass das mindestens eine andere Walzgerüst dem auszugliedernden Walzgerüst nachgeordnet ist.

In einer bevorzugten Ausgestaltung der vorliegenden Erfindung ist vorgesehen, dass die Steuereinrichtung zum Kompensieren der Entlastung des auszugliedernden Walzgerüsts ein einziges anderes Walzgerüst belastet.

Diese Eigenschaft ist hierbei nicht in dem Sinne gemeint, dass in den übrigen Walzgerüsten keine Änderungen auftreten können, sondern in dem Sinne, dass die Reduzierung der Stichabnahme, die durch das Entlasten des auszugliedernden Walzgerüsts auftritt, durch eine korrespondierende Zunahme der Stichabnahme in einem einzigen anderen Walzgerüst kompensiert wird.

In einer besonders bevorzugten Ausgestaltung der vorliegenden Erfindung ist vorgesehen, dass die Steuereinrichtung zum Kompensieren der Entlastung des auszugliedernden Walzgerüsts das mindestens eine andere Walzgerüst in die Konti-Walzstraße eingliedert. In diesem Fall findet also ein Walzgerüstwechsel statt.

Es ist möglich, dass die Steuereinrichtung zum Entlasten des auszugliedernden Walzgerüsts einen Walzspalt des auszugliedernden Walzgerüsts durch entsprechendes Vorgeben einer Geschwindigkeitsrelation relativ zu einem dem auszugliedernden Walzgerüst vorgeordneten, das Walzgut ebenfalls walzenden Walzgerüst der Konti-Walzstraße in Verbindung mit einer auf die Anstellung des auszugliedernden Walzgerüsts wirkenden Zugregelung für einen in das auszugliedernde Walzgerüst einlaufenden Abschnitt des Walzguts führt.

Alternativ ist es möglich, dass die Steuereinrichtung zum Entlasten des auszugliedernden Walzgerüsts einen Walzspalt des auszugliedernden Walzgerüsts positionsgeregelt oder kraftgeregelt führt.

Wenn die Steuereinrichtung zum Entlasten des auszugliedernden Walzgerüsts eine Positions- oder Kraftregelung des auszugliedernden Walzgerüsts vornimmt, ist es möglich, dass die Steuereinrichtung einen in einem in das auszugliedernde Walzgerüst einlaufenden Abschnitt des Walzguts herrschenden Zug während des Entlastens des auszugliedernden Walzgerüsts durch Nachführen der Umfangsgeschwindigkeit der Arbeitswalzen des auszugliedernden Walzgerüsts regelt. In diesem Fall berücksichtigt die Steuereinrichtung vorzugsweise das Nachführen der Umfangsgeschwindigkeit der Arbeitswalzen des auszugliedernden Walzgerüsts in mindestens einem dem auszugliedernden Walzgerüst nachgeordneten, das Walzgut ebenfalls walzenden Walzgerüst der Konti-Walzstraße.

Alternativ ist es möglich, dass die Steuereinrichtung einen in einem in das auszugliedernde Walzgerüst einlaufenden Abschnitt des Walzguts herrschenden Zug während des Entlastens des auszugliedernden Walzgerüsts durch Nachführen einer Umfangsgeschwindigkeit von Arbeitswalzen eines dem auszugliedernden Walzgerüst unmittelbar vorgeordneten, das Walzgut ebenfalls walzenden Walzgerüst der Konti-Walzstraße regelt. In diesem Fall berücksichtigt die Steuereinrichtung vorzugsweise das Nachführen der Umfangsgeschwindigkeit der Arbeitswalzen des dem auszugliedernden Walzgerüst unmittelbar vorgeordneten, das Walzgut ebenfalls walzenden Walzgerüsts in mindestens einem dem auszugliedernden Walzgerüst mittelbar vorgeordneten, das Walzgut ebenfalls walzenden Walzgerüst der Konti-Walzstraße.

Das stoßfreie Eingliedern eines Walzgerüsts erfolgt im Wesentlichen invers zum stoßfreien Ausgliedern eines Walzgerüsts. Soweit es das stoßfreie Eingliedern eines das Walzgut nicht walzenden Walzgerüsts in die Konti-Walzstraße während des Walzens des Walzguts betrifft, ist daher erfindungsgemäß vorgesehen, dass während des Walzens des Walzguts folgende Maßnahmen ergriffen werden:
- Eine Steuereinrichtung der Konti-Walzstraße steuert das einzugliedernde Walzgerüst derart an, dass eine Umfangsgeschwindigkeit von Arbeitswalzen des einzugliedernden Walzgerüsts mit einer Sollauslaufgeschwindigkeit des Walzguts am Ort des einzugliedernden Walzgerüsts korrespondiert, und steuert sodann das einzugliedernde Walzgerüst derart an, dass die Arbeitswalzen an das Walzgut angestellt werden, das Walzgut in dem einzugliedernden Walzgerüst aber noch nicht gewalzt wird,
- die Steuereinrichtung steuert das zu einzugliedernde Walzgerüst nach dem Anstellen der Arbeitswalzen des einzugliedernden Walzgerüsts an das Walzgut derart an, dass das einzugliedernde Walzgerüst in einem definierten zeitlichen Belastungsverlauf belastet wird, so dass das einzugliedernde Walzgerüst während des Belastungsverlaufs einen bestimmten Abschnitt des Walzguts walzt,
- die Steuereinrichtung steuert mindestens ein anderes der Walzgerüste der Konti-Walzstraße derart an, dass das mindestens eine andere Walzgerüst in einem definierten zeitlichen Entlastungsverlauf entlastet wird, wobei der Belastungsverlauf des einzugliedernden Walzgerüsts und der Entlastungsverlauf des mindestens einen anderen Walzgerüsts derart aufeinander abgestimmt sind, dass während des Entlastungsverlaufs das mindestens eine andere Walzgerüst ein- und denselben Abschnitt des Walzguts walzt wie das einzugliedernde Walzgerüst während des Belastungsverlaufs und dass die Endeigenschaften des Walzguts erhalten bleiben,
- die Steuereinrichtung steuert die Umfangsgeschwindigkeit der Arbeitswalzen des einzugliedernden Walzgerüsts ab dem Belasten derart, dass eine durch das Walzen des Walzguts in dem einzugliedernden Walzgerüst bewirkte Auslaufgeschwindigkeit des Walzguts am Ort des einzugliedernden Walzgerüsts jederzeit mit der Sollauslaufgeschwindigkeit korrespondiert.

Auch hier wird der Begriff "örtliche Simultanität" verwendet.Der Begriff "örtlich simultan" ist hierbei in demselben Sinne zu verstehen wie beim Ausgliedern eines Walzgerüsts aus der Konti-Walzstraße. Analog zum Ausgliedern eines Walzgerüsts ist es auch beim Eingliedern eines Walzgerüsts möglich, dass das mindestens eine andere Walzgerüst dem einzugliedernden Walzgerüst vorgeordnet ist. Es ist jedoch ebenso möglich, dass das mindestens eine andere Walzgerüst dem einzugliedernden Walzgerüst nachgeordnet ist.

In einer bevorzugten Ausgestaltung ist vorgesehen, dass die Steuereinrichtung zum Kompensieren der Belastung des einzugliedernden Walzgerüsts ein einziges anderes Walzgerüst entlastet. Analog zum Entlasten eines auszugliedernden Walzgerüsts ist hierbei die Aussage derart zu verstehen, dass die durch das Belasten des einzugliedernden Walzgerüsts auftretende Stichabnahme zu einer korrespondierenden Reduktion der Stichabnahme eines einzigen anderen entlasteten Walzgerüsts führt.

Besonders bevorzugt ist es, wenn die Steuereinrichtung zum Kompensieren der Belastung des einzugliedernden Walzgerüsts das mindestens eine andere Walzgerüst aus der Konti-Walzstraße ausgliedert.

Analog zum Ausgliedern eines Walzgerüsts ist es auch beim Eingliedern eines Walzgerüsts möglich, dass die Steuereinrichtung zum Belasten des einzugliedernden Walzgerüsts einen Walzspalt des einzugliedernden Walzgerüsts durch entsprechendes Vorgeben einer Geschwindigkeitsrelation relativ zu einem dem einzugliedernden Walzgerüst vorgeordneten, das Walzgut walzenden Walzgerüst der Konti-Walzstraße in Verbindung mit einer auf die Anstellung des einzugliedernden Walzgerüsts wirkenden Zugregelung für einen in das einzugliedernde Walzgerüst einlaufenden Abschnitt des Walzguts führt. Ebenso ist es alternativ möglich, dass die Steuereinrichtung zum Belasten des einzugliedernden Walzgerüsts einen Walzspalt des einzugliedernden Walzgerüsts positionsgeregelt oder kraftgeregelt führt.

Analog zum Ausgliedern eines Walzgerüsts ist es im Falle einer Positions- oder Kraftregelung möglich, dass die Steuereinrichtung einen in einem in das zu einzugliedernde Walzgerüst einlaufenden Abschnitt des Walzguts herrschenden Zug während des Belastens des einzugliedernden Walzgerüsts durch Nachführen der Umfangsgeschwindigkeit der Arbeitswalzen des einzugliedernden Walzgerüsts regelt. In diesem Fall berücksichtigt die Steuereinrichtung vorzugsweise das Nachführen der Umfangsgeschwindigkeit der Arbeitswalzen des einzugliedernden Walzgerüsts in mindestens einem dem einzugliedernden Walzgerüst nachgeordneten, das Walzgut walzenden Walzgerüst der Konti-Walzstraße.

Alternativ ist es möglich, dass die Steuereinrichtung einen in einem in das zu einzugliedernde Walzgerüst einlaufenden Abschnitt des Walzguts herrschenden Zug während des Belastens des einzugliedernden Walzgerüsts durch Nachführen einer Umfangsgeschwindigkeit von Arbeitswalzen eines dem einzugliedernden Walzgerüst unmittelbar vorgeordneten, das Walzgut walzenden Walzgerüst der Konti-Walzstraße regelt. In diesem Fall berücksichtigt die Steuereinrichtung vorzugsweise das Nachführen der Umfangsgeschwindigkeit der Arbeitswalzen des dem einzugliedernden Walzgerüst unmittelbar vorgeordneten, das Walzgut walzenden Walzgerüsts in mindestens einem dem einzugliedernden Walzgerüst mittelbar vorgeordneten, das Walzgut ebenfalls walzenden Walzgerüst der Konti-Walzstraße.

Das erfindungsgemäße Computerprogramm weist Maschinencode auf, dessen Ausführung durch die Steuereinrichtung bewirkt, dass die Steuereinrichtung die Konti-Walzstraße gemäß einem erfindungsgemäßen Betriebsverfahren betreibt. Auf dem Datenträger ist in maschinenlesbarer Form ein derartiges Computerprogramm gespeichert. Die Steuereinrichtung der Konti-Walzstraße ist mit einem erfindungsgemäßen Computerprogramm programmiert. Die Konti-Walzstraße weist eine derartige Steuereinrichtung auf.

Weitere Vorteile und Einzelheiten ergeben sich aus der nachfolgenden Beschreibung von Ausführungsbeispielen in Verbindung mit den Zeichnungen. Es zeigen in Prinzipdarstellung:
- FIG 1: schematisch eine Konti-Walzstraße,
- FIG 2 bis 6: Ablaufdiagramme,
- FIG 7 bis 9: mögliche Entlastungsverläufe und Belastungsverläufe und
- FIG 10 bis 12: mögliche Ausgestaltungen eines Ausschnitts der Konti-Walzstraße von FIG 1.

Gemäß FIG 1 weist eine Konti-Walzstraße eine Anzahl von Walzgerüsten 1, 1', 1" auf. Dargestellt sind hierbei nur Arbeitswalzen 3, 3', 3" der Walzgerüste 1, 1', 1". Die Walzgerüste 1, 1', 1" können jedoch weitere Walzen aufweisen, beispielsweise Stützwalzen und Zwischenwalzen. Ein Walzgut 2 durchläuft die Konti-Walzstraße. In der Regel ist das Walzgut 2 bandförmig ausgebildet, beispielsweise ein Blech. Prinzipiell könnte das Walzgut 2 jedoch eine andere Querschnittsform aufweisen.

Das Walzgut 2 wird beim Durchlaufen der Konti-Walzstraße nacheinander in mehreren der Walzgerüste 1, 1', 1" der Konti-Walzstraße gewalzt. In der Regel erfolgt hierbei ein Kaltwalzen des Walzguts 2. Prinzipiell ist jedoch auch ein Warmwalzen des Walzguts 2 möglich. Auf Grund des Walzens des Walzguts 2 weist das Walzgut 2 beim Verlassen der Konti-Walzstraße vorbestimmte Endeigenschaften auf, beispielsweise vorbestimmte Endabmessungen und eine vorbestimmte Oberflächenbeschaffenheit (insbesondere Oberflächenrauhigkeit). Die Endeigenschaften des Walzguts 2 sind hierbei von Anfangseigenschaften des Walzguts 2 verschieden. Die Anfangseigenschaften des Walzguts 2 sind die Eigenschaften, die das Walzgut 2 beim Eintreten in die Konti-Walzstraße aufweist.

Es ist möglich, dass das Walzgut 2 in allen Walzgerüsten 1, 1', 1" der Konti-Walzstraße gewalzt wird. Gemäß FIG 1 befindet sich jedoch das Walzgerüst 1' nicht im Eingriff. Die Arbeitswalzen 3' dieses Walzgerüsts 1' sind also vom Walzgut 2 beabstandet. Nachfolgend wird unter anderem beschrieben werden, wie das Walzgerüst 1' stoßfrei während des laufenden Betriebs der Konti-Walzstraße (also während das Walzgut 2 in der Konti-Walzstraße gewalzt wird) in die Konti-Walzstraße eingegliedert werden kann. Ebenso wird beschrieben werden, wie das Walzgerüst 1", das sich gemäß FIG 1 im Eingriff befindet, stoßfrei während des laufenden Betriebs der Konti-Walzstraße aus der Konti-Walzstraße ausgegliedert werden kann.

Gemäß FIG 1 ist das einzugliedernde Walzgerüst 1' das zweite von sechs Walzgerüsten 1, 1', 1" der Kaltwalzstraße. Das auszugliedernde Walzgerüst 1" ist das fünfte der Walzgerüste 1, 1', 1" der Konti-Walzstraße. Diese Darstellung ist jedoch rein beispielhaft. Es kann sich sowohl beim einzugliedernden als auch beim auszugliedernden Walzgerüst 1', 1" um ein beliebiges der Walzgerüste 1, 1', 1" der Konti-Walzstraße handeln, also um das erste, zweite, dritte usw. Walzgerüst 1, 1', 1" der Konti-Walzstraße. Auch kann das einzugliedernde Walzgerüst 1' in Laufrichtung x des Walzguts 2 gesehen alternativ vor oder hinter dem auszugliedernden Walzgerüst 1" angeordnet sein. Schließlich kann die Konti-Walzstraße anstelle von sechs Walzgerüsten auch mehr oder weniger Walzgerüste 1, 1', 1" aufweisen.

Die Konti-Walzstraße weist eine Steuereinrichtung 4 auf, welche die Walzgerüste 1, 1', 1" steuert. Die Steuereinrichtung 4 legt also fest, wie die Konti-Walzstraße betrieben wird. In der Regel arbeitet die Steuereinrichtung 4 zu diesem Zweck ein Computerprogramm 5 ab, mit dem die Steuereinrichtung 4 programmiert ist.

Das Computerprogramm 5 weist gemäß FIG 1 Maschinencode 6 auf, der von der Steuereinrichtung 4 unmittelbar ausführbar ist. Die Ausführung des Maschinencodes 6 durch die Steuereinrichtung 4 bewirkt, dass die Steuereinrichtung 4 die Konti-Walzstraße gemäß Betriebsweisen betreibt, die nachfolgend in Verbindung mit den weiteren FIG näher erläutert werden.

Das Computerprogramm 5 kann der Steuereinrichtung 4 auf verschiedene Weise zugeführt werden. Beispielsweise ist es möglich, das Computerprogramm 5 der Steuereinrichtung 4 über eine Rechner-Rechner-Verbindung 7 zuzuführen. Bei der Rechner-Rechner-Verbindung 7 kann es sich beispielsweise um das World Wide Web oder ein lokales Rechnernetz (LAN) handeln. Alternativ kann das Computerprogramm 5 der Steuereinrichtung 4 über einen Datenträger 8 zugeführt werden, auf dem das Computerprogramm 5 in maschinenlesbarer Form - meist digital - gespeichert ist. Rein beispielhaft ist hierbei in FIG 1 als Datenträger 8 eine CD-ROM schematisch dargestellt. Der Datenträger 8 könnte jedoch andersartig ausgebildet sein, beispielsweise als USB-Memorystick oder als SD-Speicherkarte.

Im Betrieb steuert die Steuereinrichtung 4 die Konti-Walzstraße gemäß einem Betriebsverfahren, das nachfolgend in Verbindung mit FIG 2 erläutert wird.

Gemäß FIG 2 prüft die Steuereinrichtung 4 in einem Schritt S1, ob eines der Walzgerüste 1, 1', 1" ausgegliedert werden soll. Beispielsweise kann die Steuereinrichtung 4 zu diesem Zweck eine entsprechende Eingabe von einer Bedienperson 9 entgegen nehmen.

In analoger Weise prüft die Steuereinrichtung 4 in Schritten S3 und S4, ob eines der Walzgerüste 1, 1', 1" in die Konti-Walzstraße eingegliedert werden soll. Wenn dies der Fall ist, legt die Steuereinrichtung 4 in Schritten S5 oder S6 fest, welches der Walzgerüste 1, 1', 1" eingegliedert werden soll. Auch hier ist wieder eine entsprechende Eingabe der Bedienperson 9 möglich.

Je nach Ergebnis der Prüfungen der Schritte S1, S3 und S4 wird sodann einer der Schritte S7 bis S10 ausgeführt. Im Schritt S7 erfolgt ein Walzgerüstwechsel, also das Eingliedern des einzugliedernden Walzgerüsts 1' und das örtlich simultane (Definition siehe oben) Ausgliedern des auszugliedernden Walzgerüsts 1". Im Schritt S8 erfolgt das Ausgliedern des auszugliedernden Walzgerüsts 1". Im Schritt S9 erfolgt das Eingliedern des einzugliedernden Walzgerüsts 1'. Im Schritt S10 erfolgt ein normaler Walzbetrieb, wie er für Konti-Walzstraßen allgemein bekannt ist.

Es ist möglich, anstelle des Verfahrens von FIG 2 ein vereinfachtes Verfahren auszuführen, das nachfolgend in Verbindung mit FIG 3 erläutert wird. Der wesentliche Unterschied zwischen den Vorgehensweisen von FIG 2 und FIG 3 besteht darin, dass bei der Vorgehensweise von FIG 3 im Gegensatz zur Vorgehensweise von FIG 2 das isolierte Eingliedern eines einzugliedernden Walzgerüsts 1' und das isolierte Ausgliedern eines auszugliedernden Walzgerüsts 1" nicht zugelassen sind, sondern stets ein Walzgerüstwechsel stattfindet. Die Vorgehensweise von FIG 3 enthält daher nur die Schritte S1, S2, S5, S7 und S10 von FIG 2.

Im Rahmen des Schrittes S8, also zum Ausgliedern des auszugliedernden Walzgerüsts 1" ohne gleichzeitiges Eingliedern eines anderen Walzgerüsts 1', wird gemäß FIG 4 wie folgt vorgegangen:

In einem Schritt S11 beginnt die Steuereinrichtung 4, das auszugliedernde Walzgerüst 1" zu entlasten. Örtlich simultan beginnt die Steuereinrichtung 4 im Schritt S11, mindestens ein anderes Walzgerüst 1, 1' zu belasten. In dem Fall, dass zum Zeitpunkt der Ausführung des Schrittes S11 das Walzgerüst 1' nicht belastet ist, ist es hierbei (theoretisch) möglich, auch das zu Beginn noch nicht belastete Walzgerüst 1' mit zu belasten. In der Regel jedoch werden nur die anderen, bereits im Eingriff befindlichen und das Walzgut 2 walzenden Walzgerüste 1 belastet.

In einem Schritt S12 setzt die Steuereinrichtung 4 die Entlastung des auszugliedernden Walzgerüsts 1" entsprechend einem definierten zeitlichen Entlastungsverlauf fort. Die Steuereinrichtung 4 steuert hierbei eine Umfangsgeschwindigkeit vU" der Arbeitswalzen 3" des auszugliedernden Walzgerüsts 1" derart, dass eine Auslaufgeschwindigkeit v" des Walzguts 2, die durch das Walzen des Walzguts 2 in dem auszugliedernden Walzgerüst 1" bewirkt wird, jederzeit mit einer vorbestimmten Sollauslaufgeschwindigkeit v"* korrespondiert. Die Sollauslaufgeschwindigkeit v"* kann hierbei alternativ zeitlich konstant oder zeitlich variabel sein. Die Steuereinrichtung 4 berücksichtigt im Rahmen der Ermittlung der erforderlichen Umfangsgeschwindigkeit vU" insbesondere die Änderung der Voreilung, die sich im auszugliedernden Walzgerüst 1" durch das Entlasten des auszugliedernden Walzgerüsts 1" ergibt. Die entsprechende Vorgehensweise ist an sich bekannt, beispielsweise aus der bereits genannten US 2008/060403 A1.

Örtlich simultan setzt die Steuereinrichtung 4 in einem Schritt S13 entsprechend einem definierten zeitlichen Belastungsverlauf die Belastung des mindestens einen anderen Walzgerüsts 1, 1' fort. Auch hierbei werden Umfangsgeschwindigkeiten vU, vU' der Arbeitswalzen 3, 3' der entsprechenden Walzgerüste 1, 1' stets entsprechend der sich ändernden Voreilung im jeweiligen Walzgerüst 1, 1' ermittelt, so dass jeweilige lokale Auslaufgeschwindigkeiten v, v' mit einer jeweiligen Sollauslaufgeschwindigkeit v*, v'* korrespondieren.

Die Belastungsverläufe der anderen Walzgerüste 1, 1' sind derart auf den Entlastungsverlauf des auszugliedernden Walzgerüsts 1" abgestimmt, dass die Endeigenschaften des Walzguts 2 erhalten bleiben. Das Entlasten des auszugliedernden Walzgerüsts und das Belasten der anderen Walzgerüste 1, 1' hat daher keine Auswirkungen auf die Qualität des produzierten Walzguts 2.

In einem Schritt S14 prüft die Steuereinrichtung 4, ob die Entlastung des auszugliedernden Walzgerüsts 1" bereits vollständig ist. Wenn dies nicht der Fall ist, geht die Steuereinrichtung 4 zum Schritt S12 zurück, setzt also das Entlasten des auszugliedernden Walzgerüsts 1" und das hiermit korrespondierende Belasten des mindestens einen anderen Walzgerüsts 1, 1' fort.

Wenn die Entlastung des auszugliedernden Walzgerüsts 1" abgeschlossen ist, geht die Steuereinrichtung 4 zu einem Schritt S15 über. Im Schritt S15 steuert die Steuereinrichtung 4 das auszugliedernde Walzgerüst 1" derart an, dass die Korrespondenz der Umfangsgeschwindigkeit vU" der Arbeitswalzen 3" des auszugliedernden Walzgerüsts 1" mit der Sollauslaufgeschwindigkeit v"* beibehalten wird. Sodann steuert die Steuereinrichtung 4 das auszugliedernde Walzgerüst 1" derart an, dass die Arbeitswalzen 3" des auszugliedernden Walzgerüsts 1" vom Walzgut 2 abgehoben werden. Nach dem Abheben der Arbeitswalzen 3" des auszugliedernden Walzgerüsts 1" setzt die Steuereinrichtung 4 das auszugliedernde Walzgerüst 1" in einem Schritt S17 still.

Am Ende der Entlastung des auszugliedernden Walzgerüsts 1" müssen Züge ZA, ZB, die im Walzgut 2 unmittelbar vor und unmittelbar hinter dem auszugliedernden Walzgerüst 1" auftreten, gleich sein. Denn anderenfalls würde das Walzgut 2 entlang der Arbeitswalzen 3" des auszugliedernden Walzgerüsts 1" rutschen. Die Züge ZA, ZB vor und nach dem auszugliedernden Walzgerüst 1" müssen daher einander angeglichen werden. Das Angleichen kann alternativ zu Beginn des Schrittes S11, zwischen den Schritten S11 und S12 oder im Rahmen des Schrittes S12 erfolgen. Die entsprechende Vorgehensweise ist vom Ansatz her aus der bereits erwähnten US 2008/060403 A1 bekannt.

Im Rahmen der Vorgehensweise von FIG 4 wird die auftretende zusätzliche Belastung in der Regel auf mehrere andere Walzgerüste 1 verteilt. Im Einzelfall ist es jedoch möglich, dass die Steuereinrichtung 4 im Rahmen der Abarbeitung des Verfahrens von FIG 4 nur ein einziges anderes Walzgerüst 1 belastet.

Zum Eingliedern eines einzugliedernden Walzgerüsts 1' ohne örtlich simultanes Ausgliedern eines anderen Walzgerüsts 1", also zur Implementierung des Schrittes S9 von FIG 2, wird gemäß FIG 5 wie folgt vorgegangen:
Zunächst steuert die Steuereinrichtung 4 das einzugliedernde Walzgerüst 1' in einem Schritt S21 derart an, dass eine Umfangsgeschwindigkeit vU' der Arbeitswalzen 3' des einzugliedernden Walzgerüsts 1' mit einer Sollauslaufgeschwindigkeit v'* des Walzguts 2 am Ort des einzugliedernden Walzgerüsts 1' korrespondiert. Sodann steuert die Steuereinrichtung 4 das einzugliedernde Walzgerüst 1' in einem Schritt S22 derart an, dass die Arbeitswalzen 3' des einzugliedernden Walzgerüsts 1' an das Walzgut 2 angestellt werden, das Walzgut 2 in dem einzugliedernden Walzgerüst 1' aber noch nicht gewalzt wird. Die Arbeitswalzen 3' des einzugliedernden Walzgerüsts 1' rollen also lediglich auf dem Walzgut 2 ab, ohne das Walzgut 2 zu walzen (d.h. umzuformen).

In einem Schritt S23 beginnt die Steuereinrichtung 4, das einzugliedernde Walzgerüst 1' entsprechend einem definierten zeitlichen Belastungsverlauf zu belasten. Örtlich simultan zum Belasten des einzugliedernden Walzgerüsts beginnt die Steuereinrichtung 4, mindestens ein anderes Walzgerüst 1, 1" der Konti-Walzstraße entsprechend einem definierten zeitlichen Entlastungsverlauf zu entlasten. Der Belastungsverlauf des einzugliedernden Walzgerüsts 1' und der Entlastungsverlauf des mindestens einen anderen Walzgerüsts 1, 1" sind hierbei derart aufeinander abgestimmt, dass die Endeigenschaften des Walzguts 2 erhalten bleiben.

In einem Schritt S24 setzt die Steuereinrichtung 4 das Belasten des einzugliedernden Walzgerüsts 1' entsprechend dem definierten zeitlichen Belastungsverlauf fort. Die Steuereinrichtung 4 steuert hierbei die Umfangsgeschwindigkeit vU' der Arbeitswalzen 3' des einzugliedernden Walzgerüsts 3' derart, dass eine Auslaufgeschwindigkeit v' des Walzguts 2 am Ort des einzugliedernden Walzgerüsts 1' mit der Sollauslaufgeschwindigkeit v'* korrespondiert. Die Sollauslaufgeschwindigkeit v'* kann hierbei alternativ zeitlich konstant oder zeitlich variabel sein.

In einem Schritt S25 setzt die Steuereinrichtung 4 - analog zum Belasten des einzugliedernden Walzgerüsts 1' - das Entlasten der anderen Walzgerüste 1, 1" fort. Auch hierbei berücksichtigt die Steuereinrichtung 4 bei der Ermittlung von Umfangsgeschwindigkeiten vU, vU" der Arbeitswalzen 3, 3" der entsprechenden Walzgerüste 1, 1" die sich entsprechend der jeweiligen momentanen Entlastung ändernden Voreilungen des Walzguts 2.

In einem Schritt S26 prüft die Steuereinrichtung 4, ob das einzugliedernde Walzgerüst 1' bereits vollständig belastet ist. Wenn dies nicht der Fall ist, geht die Steuereinrichtung 4 zum Schritt S24 zurück, setzt also den Belastungsvorgang des einzugliedernden Walzgerüsts 1' und den korrespondierenden Entlastungsvorgang der anderen Walzgerüste 1, 1" fort. Anderenfalls ist - vom Ansatz her - das Eingliedern des einzugliedernden Walzgerüsts 1' abgeschlossen. Falls erforderlich, kann jedoch in einem zusätzlichen Schritt S27 ein möglicherweise noch verbleibender Geschwindigkeitsfehler ausgeräumt werden.

Wenn örtlich simultan zum Eingliedern des einzugliedernden Walzgerüsts 1' kein Walzgerüst 1" ausgegliedert wird, wird in der Regel die zu bewirkende Entlastung auf mehrere andere Walzgerüste 1, 1" verteilt. In Einzelfällen ist es jedoch möglich, dass nur ein einziges anderes Walzgerüst 1, 1" entlastet wird.

Zum Walzgerüstwechsel, also zur Implementierung des Schrittes S7 von FIG 2 bzw. FIG 3, wird so vorgegangen, wie dies nachfolgend in Verbindung mit FIG 6 erläutert wird. FIG 6 ist hierbei im Wesentlichen eine Kombination der Vorgehensweisen von FIG 4 und FIG 5. Im Einzelnen:
Schritte S31 und S32 korrespondieren mit den Schritten S21 und S22 von FIG 5. Schritte S33 und S34 korrespondieren mit den Schritten S11 bis S13 von FIG 4 bzw. S23 bis S25 von FIG 5. Ein Schritt S35 korrespondiert mit dem Schritt S14 von FIG 4. Ein Schritt S36 korrespondiert mit dem Schritt S27 von FIG 5. Schritte S37 bis S39 korrespondieren mit den Schritten S15 bis S17 von FIG 4.

Der wesentliche Unterschied zwischen der Vorgehensweise der FIG 4 und 5 einerseits und FIG 6 andererseits besteht also darin, dass bei der Vorgehensweise von FIG 6 sowohl das einzugliedernde Walzgerüst 1' eingegliedert wird als auch das auszugliedernde Walzgerüst 1" ausgegliedert wird, während bei den FIG 4 und 5 jeweils nur eine dieser Maßnahmen durchgeführt wird.

Im Regelfall besteht bei der Vorgehensweise von FIG 6 eine 1:1 Korrespondenz zwischen Eingliedern des einzugliedernden Walzgerüsts 1' und Ausgliedern des auszugliedernden Walzgerüsts 1". In Einzelfällen ist es jedoch möglich, dass beim Ausgliedern des auszugliedernden Walzgerüsts 1" zwar einerseits das einzugliedernde Walzgerüst 1' eingegliedert wird, aber dennoch zusätzlich mindestens eines der Walzgerüste 1 belastet wird. Ebenso ist es umgekehrt möglich, dass beim Eingliedern des einzugliedernden Walzgerüsts 1' zusätzlichzum Ausgliedern des auszugliedernden Walzgerüsts 1" zusätzlich eines der Walzgerüste 1 entlastet wird.

Es ist möglich, dass die Steuereinrichtung 4 zum Entlasten des auszugliedernden Walzgerüsts 1" einen Walzspalt des auszugliedernden Walzgerüsts 1" positionsgeregelt führt. In diesem Fall entspricht der Entlastungsverlauf des auszugliedernden Walzgerüsts 1" entsprechend FIG 7 einem zeitlichen Verlauf eines Walzspaltsollwertes p* für das auszugliedernde Walzgerüst 1", der als Funktion der Zeit t von einem Anfangswert entsprechend dem vorbestimmten zeitlichen Verlauf auf einen Endwert angehoben wird. Beim Anfangswert walzen die Arbeitswalzen 3" des auszugliedernden Walzgerüsts 1" das Walzgut 2. Beim Endwert walzen die Arbeitswalzen 3" des auszugliedernden Walzgerüsts 1" das Walzgut 2 gerade nicht mehr, rollen jedoch noch auf dem Walzgut 2 ab.

In analoger Weise ist es möglich, dass die Steuereinrichtung 4 zum Belasten des einzugliedernden Walzgerüsts 1' einen Walzspalt des einzugliedernden Walzgerüsts 1' positionsgeregelt führt. In diesem Fall verläuft der Belastungsverlauf des einzugliedernden Walzgerüsts 1' im Wesentlichen invers zum Entlastungsverlauf des auszugliedernden Walzgerüsts 1".

Der Anfangs- und der Endwert des Walzspaltsollwerts p* können gerüstspezifisch sein. Insbesondere hängt der Wert, bei dem die Arbeitswalzen 3', 3" nur noch abrollen, von der Dicke des Walzguts 2 am Ort des jeweiligen Walzgerüsts 1', 1" ab. Der Wert, bei dem das Walzgut 2 aktiv gewalzt wird, also ein Umformen des Walzguts 2 erfolgt, kann stichplanabhängig sein.

Alternativ zu einer Positionsregelung ist es möglich, dass die Steuereinrichtung 4 zum Entlasten des auszugliedernden Walzgerüsts 1" den Walzspalt des auszugliedernden Walzgerüsts 1" kraftgeregelt führt. In diesem Fall wird eine Sollwalzkraft F*, mit der das auszugliedernde Walzgerüst 1" das Walzgut 2 walzt, gemäß FIG 8 entsprechend einem definierten zeitlichen Verlauf von einem relativ hohen Anfangswert auf einen relativ niedrigen Endwert (Null oder nahe Null) abgesenkt. Bei dem hohen Wert erfolgt ein aktives Walzen (Umformen) des Walzguts 2. Bei dem niedrigen Wert erfolgt kein plastisches Umformen des Walzguts 2.

In analoger Weise kann die Steuereinrichtung 4 zum Belasten des einzugliedernden Walzgerüsts 1' den Walzspalt des einzugliedernden Walzgerüsts 1' kraftgeregelt führen. Der zeitliche Belastungsverlauf ist gemäß FIG 8 im Wesentlichen invers zum Entlastungsverlauf des auszugliedernden Walzgerüsts 1".

Wiederum alternativ ist es entsprechend den FIG 9 und 10 möglich, dass die Steuereinrichtung 4 zum Entlasten des auszugliedernden Walzgerüsts 1" den Walzspalt des auszugliedernden Walzgerüsts 1" durch entsprechendes Vorgeben einer Geschwindigkeitsrelation r* relativ zu einem Walzgerüst 1 führt. Das betreffende Walzgerüst 1 ist hierbei dem auszugliedernden Walzgerüst 1" vorgeordnet und walzt ebenfalls das Walzgut 2. Es handelt sich also nicht um ein noch einzugliederndes Walzgerüst 1'. In diesem Fall realisiert die Steuereinrichtung 4 entsprechend FIG 10 einen Steuerblock 10, dem einerseits die Geschwindigkeitsrelation r* als Funktion der Zeit t und andererseits die (gemessenen oder modellierten) Auslaufgeschwindigkeiten v, v" des vorgeordneten Walzgerüsts 1 und des auszugliedernden Walzgerüsts 1" vorgegeben werden. In dem Steuerblock 10 werden anhand der Geschwindigkeitsrelation r* und der Auslaufgeschwindigkeiten v, v" die Sollumfangsgeschwindigkeit vU* für die Arbeitswalzen 3 des vorgeordneten Walzgerüsts 1 und/oder die Sollumfangsgeschwindigkeit vU"* für die Arbeitswalzen 3" des auszugliedernden Walzgerüsts 1" derart ermittelt, dass das Verhältnis der Auslaufgeschwindigkeiten v, v" gleich der Geschwindigkeitsrelation r* wird. Die Sollumfangsgeschwindigkeiten vU, vU"* werden - direkt oder beispielsweise mittels Geschwindigkeitsreglern 11 - entsprechend eingestellt. Alternativ zu den Auslaufgeschwindigkeiten v, v" können auch die korrespondierenden Sollauslaufgeschwindigkeiten v*, v"* herangezogen werden.

Im Rahmen der Vorgehensweise von FIG 10 muss zusätzlich der Zug ZA vor dem auszugliedernden Walzgerüst 1" auf einen vorbestimmten Sollzug Z* geregelt werden. Dies erfolgt dadurch, dass die Steuereinrichtung 4 einen Zugregler 12 realisiert, der mittels eines entsprechenden Korrektursignals δs* auf die Anstellung des auszugliedernden Walzgerüsts 1" wirkt. Die Erfassung des Zuges ZA erfolgt hierbei mittels eines geeigneten Erfassungselements 13.

Zum Entlasten des auszugliedernden Walzgerüsts 1" wird die Geschwindigkeitsrelation r* gemäß FIG 9 entsprechend dem vorbestimmten zeitlichen Verlauf allmählich von einem Wert größer Eins auf den Wert Eins abgesenkt. In Verbindung mit der Zugregelung, die auf die Anstellung des auszugliedernden Walzgerüsts 1" wirkt, ergibt sich in diesem Fall der Umformgrad von selbst. Die entsprechende Vorgehensweise ist Fachleuten beim Kaltwalzen von Bändern an sich bekannt.

In analoger Weise kann auch das Eingliedern des einzugliedernden Walzgerüsts 1' erfolgen. Lediglich der zeitliche Verlauf der Geschwindigkeitsrelation r* muss gemäß FIG 9 entsprechend invertiert werden.

In der Regel werden das einzugliedernde Walzgerüst 1' und das auszugliedernde Walzgerüst 1" auf ein- und dieselbe Art ein- bzw. ausgegliedert, also entweder beide positionsgeregelt oder beide kraftgeregelt oder beide über die Geschwindigkeitsrelation r* geregelt. Theoretisch ist es jedoch möglich, das einzugliedernde Walzgerüst 1' und das auszugliedernde Walzgerüst 1" auf voneinander verschiedene Arten und Weisen zu regeln. Die Abstimmung im Detail gestaltet sich in diesem Fall jedoch komplizierter.

Auch wenn das Entlasten des auszugliedernden Walzgerüsts 1" bzw. das Eingliedern des einzugliedernden Walzgerüsts 1' positions- oder kraftgeregelt erfolgt, muss der Zug ZA in dem dem jeweiligen Walzgerüst 1', 1" unmittelbar vorgeordneten Abschnitt des Walzguts 2 geregelt werden. Bevorzugt erfolgt dies dadurch, dass auf eine Walzgeschwindigkeit ein Korrekturwert δv* aufgeschaltet wird. Der Korrekturwert δv* kann gemäß FIG 11 dadurch aufgeschaltet werden, dass die Steuereinrichtung 4 die Umfangsgeschwindigkeit vU', vU" des einzugliedernden Walzgerüsts 1' bzw. des auszugliedernden Walzgerüsts 1" regelt. In diesem Fall berücksichtigt die Steuereinrichtung 4 das Nachführen der Umfangsgeschwindigkeit vU', vU" der Arbeitswalzen 3', 3" des einzugliedernden Walzgerüsts 1' bzw. des auszugliedernden Walzgerüsts 1" in mindestens einem Walzgerüst 1, welches das Walzgut 2 ebenfalls walzt, dem einzugliedernden bzw. auszugliedernden Walzgerüst 1', 1" jedoch nachgeordnet ist.

Alternativ ist es möglich, dass die Steuereinrichtung 4 den Zug ZA in dem in das entsprechende Walzgerüst 1', 1" einlaufenden Abschnitt des Walzguts 2 dadurch regelt, dass sie mittels des Korrekturwerts δv* die Umfangsgeschwindigkeit vU der Arbeitswalzen 3 des dem jeweiligen Walzgerüst 1', 1" unmittelbar vorgeordneten, das Walzgut 2 ebenfalls walzenden Walzgerüst 1 nachführt und so dessen Umfangsgeschwindigkeit vU korrigiert. In diesem Fall berücksichtigt die Steuereinrichtung 4 das Nachführen der Umfangsgeschwindigkeit vU der Arbeitswalzen 3 des unmittelbar vorgeordneten Walzgerüsts 1 in mindestens einem weiteren Walzgerüst 1, in dem das Walzgut 2 ebenfalls gewalzt wird, wobei das letztgenannte Walzgerüst 1 jedoch dem ein- bzw. auszugliedernden Walzgerüst 1', 1" nur mittelbar vorgeordnet ist.

Die vorliegende Erfindung weist viele Vorteile auf. Insbesondere ist ein Ein- und Ausgliedern von Walzgerüsten 1, 1', 1" bei laufendem Betrieb der Konti-Walzstraße möglich. Die gewünschte hohe Verfügbarkeit der Konti-Walzstraße bleibt daher trotz des Ein- und Ausgliederns erhalten. Dennoch entstehen beim Ein- und Ausgliedern keine Walzgutfehler. Die gewünschten Endabmessungen und Oberflächeneigenschaften bleiben erhalten. Es wird kein Ausschuss produziert.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

## Patentansprüche

1. Betriebsverfahren für eine Konti-Walzstraße, die eine Anzahl von Walzgerüsten (1, 1', 1") aufweist, wobei ein die Konti-Walzstraße durchlaufendes Walzgut (2) nacheinander in mehreren (1, 1") der Walzgerüste (1, 1', 1") gewalzt wird, so dass das Walzgut (2) beim Verlassen der Walzstraße vorbestimmte Endeigenschaften aufweist, **dadurch gekennzeichnet, dass** zum Ausgliedern eines (1") der das Walzgut (2) walzenden Walzgerüste (1, 1") aus der Konti-Walzstraße während des Walzens des Walzguts (2) folgende Maßnahmen ergriffen werden:
- Eine Steuereinrichtung (4) der Konti-Walzstraße steuert das auszugliedernde Walzgerüst (1") derart an, dass das auszugliedernde Walzgerüst (1") gemäß einem definierten zeitlichen Entlastungsverlauf vollständig entlastet wird, so dass das auszugliedernde Walzgerüst (1") während des Entlastungsverlaufs einen bestimmten Abschnitt des Walzguts (2) walzt,
- die Steuereinrichtung (4) steuert mindestens ein anderes der Walzgerüste (1, 1') der Konti-Walzstraße derart an, dass das mindestens eine andere Walzgerüst (1, 1') gemäß einem definierten zeitlichen Belastungsverlauf belastet wird, wobei der Entlastungsverlauf des auszugliedernden Walzgerüsts (1") und der Belastungsverlauf des mindestens einen anderen Walzgerüsts (1, 1') derart aufeinander abgestimmt sind, dass während des Belastungsverlaufs das mindestens eine andere Walzgerüst (1, 1') ein- und denselben Abschnitt des Walzguts (2) walzt wie das auszugliedernde Walzgerüst (1") während des Entlastungsverlaufs und dass die Endeigenschaften des Walzguts (2) erhalten bleiben,
- die Steuereinrichtung (4) steuert eine Umfangsgeschwindigkeit (vU") von Arbeitswalzen (3") des auszugliedernden Walzgerüsts (1") bis zu dessen vollständigem Entlasten derart, dass eine durch das Walzen des Walzguts (2) in dem auszugliedernden Walzgerüst (1") bewirkte Auslaufgeschwindigkeit (v") des Walzguts (2) jederzeit mit einer vorbestimmten Sollauslaufgeschwindigkeit (v"*) korrespondiert,
- die Steuereinrichtung (4) steuert das auszugliedernde Walzgerüst (1") nach dessen vollständigem Entlasten unter Beibehaltung einer Korrespondenz der Umfangsgeschwindigkeit (vU") der Arbeitswalzen (3") mit der Sollauslaufgeschwindigkeit (v"*) derart an, dass die Arbeitswalzen (3") des auszugliedernden Walzgerüsts (1") vom Walzgut (2) abgehoben werden, und setzt sodann das auszugliedernde Walzgerüst (1") still.

2. Betriebsverfahren nach Anspruch 1,
**dadurch gekennzeichnet, dass** die Steuereinrichtung (4) zum Kompensieren der Entlastung des auszugliedernden Walzgerüsts (1") ein einziges anderes Walzgerüst (1') belastet.

3. Betriebsverfahren nach Anspruch 1 oder 2,
**dadurch gekennzeichnet, dass** die Steuereinrichtung (4) zum Kompensieren der Entlastung des auszugliedernden Walzgerüsts (1") das mindestens eine andere Walzgerüst (1') in die Konti-Walzstraße eingliedert.

4. Betriebsverfahren nach Anspruch 1, 2 oder 3,
**dadurch gekennzeichnet, dass** die Steuereinrichtung (4) zum Entlasten des auszugliedernden Walzgerüsts (1") einen Walzspalt des auszugliedernden Walzgerüsts (1") durch entsprechendes Vorgeben einer Geschwindigkeitsrelation (r*) relativ zu einem dem auszugliedernden Walzgerüst (1") vorgeordneten, das Walzgut (2) ebenfalls walzenden Walzgerüst (1) der Konti-Walzstraße in Verbindung mit einer auf die Anstellung des auszugliedernden Walzgerüsts (1") wirkenden Zugregelung für einen in das auszugliedernde Walzgerüst (1") einlaufenden Abschnitt des Walzguts (2) führt.

5. Betriebsverfahren nach Anspruch 1, 2 oder 3,
**dadurch gekennzeichnet, dass** die Steuereinrichtung (4) zum Entlasten des auszugliedernden Walzgerüsts (1") einen Walzspalt des auszugliedernden Walzgerüsts (1") positionsgeregelt oder kraftgeregelt führt.

6. Betriebsverfahren nach Anspruch 5,
**dadurch gekennzeichnet,**
- **dass** die Steuereinrichtung (4) einen in einem in das auszugliedernde Walzgerüst (1") einlaufenden Abschnitt des Walzguts (2) herrschenden Zug (ZA) während des Entlastens des auszugliedernden Walzgerüsts (1") durch Nachführen der Umfangsgeschwindigkeit (vU") der Arbeitswalzen (3") des auszugliedernden Walzgerüsts (1") regelt und
- **dass** die Steuereinrichtung (4) das Nachführen der Umfangsgeschwindigkeit (vU") der Arbeitswalzen (3") des auszugliedernden Walzgerüsts (1") in mindestens einem dem auszugliedernden Walzgerüst (1") nachgeordneten, das Walzgut (2) ebenfalls walzenden Walzgerüst (1) der Konti-Walzstraße berücksichtigt.

7. Betriebsverfahren nach Anspruch 5,
**dadurch gekennzeichnet,**
- **dass** die Steuereinrichtung (4) einen in einem in das auszugliedernde Walzgerüst (1") einlaufenden Abschnitt des Walzguts (2) herrschenden Zug (ZA) während des Entlastens des auszugliedernden Walzgerüsts (1") durch Nachführen einer Umfangsgeschwindigkeit (vU) von Arbeitswalzen (3) eines dem auszugliedernden Walzgerüst (1") unmittelbar vorgeordneten, das Walzgut (2) ebenfalls walzenden Walzgerüst (1) der Konti-Walzstraße regelt und
- **dass** die Steuereinrichtung (4) das Nachführen der Umfangsgeschwindigkeit (vU) der Arbeitswalzen (3) des dem auszugliedernden Walzgerüst (1") unmittelbar vorgeordneten, das Walzgut (2) ebenfalls walzenden Walzgerüsts (1) in mindestens einem dem auszugliedernden Walzgerüst (1") mittelbar vorgeordneten, das Walzgut (2) ebenfalls walzenden Walzgerüst (1) der Konti-Walzstraße berücksichtigt.

8. Betriebsverfahren für eine Konti-Walzstraße, die eine Anzahl von Walzgerüsten (1, 1', 1") aufweist, wobei ein die Konti-Walzstraße durchlaufendes Walzgut (2) nacheinander in mehreren (1, 1") der Walzgerüste (1, 1', 1") gewalzt wird, so dass das Walzgut (2) beim Verlassen der Walzstraße vorbestimmte Endeigenschaften aufweist, insbesondere Betriebsverfahren nach einem der obigen Ansprüche, **dadurch gekennzeichnet, dass** zum Eingliedern eines das Walzgut (2) nicht walzenden Walzgerüsts (1') in die Konti-Walzstraße während des Walzens des Walzguts (2) folgende Maßnahmen ergriffen werden:
- Eine Steuereinrichtung (4) der Konti-Walzstraße steuert das einzugliedernde Walzgerüst (1') derart an, dass eine Umfangsgeschwindigkeit (vU') von Arbeitswalzen (3') des einzugliedernden Walzgerüsts (1') mit einer Sollauslaufgeschwindigkeit (v'*) des Walzguts (2) am Ort des einzugliedernden Walzgerüsts (1') korrespondiert, und steuert sodann das einzugliedernde Walzgerüst (1') derart an, dass die Arbeitswalzen (3') an das Walzgut (2) angestellt werden, das Walzgut (2) in dem einzugliedernden Walzgerüst (1') aber noch nicht gewalzt wird,
- die Steuereinrichtung (4) steuert das zu einzugliedernde Walzgerüst (1') nach dem Anstellen der Arbeitswalzen (3') des einzugliedernden Walzgerüsts (1') an das Walzgut (2) derart an, dass das einzugliedernde Walzgerüst (1') gemäß einem definierten zeitlichen Belastungsverlauf belastet wird, so dass das einzugliedernde Walzgerüst (1') während des Belastungsverlaufs einen bestimmten Abschnitt des Walzguts (2) walzt,
- die Steuereinrichtung (4) steuert mindestens ein anderes der Walzgerüste (1, 1") der Konti-Walzstraße derart an, dass das mindestens eine andere Walzgerüst (1, 1") gemäß einem definierten zeitlichen Entlastungsverlauf entlastet wird, wobei der Belastungsverlauf des einzugliedernden Walzgerüsts (1') und der Entlastungsverlauf des mindestens einen anderen Walzgerüsts (1, 1") derart aufeinander abgestimmt sind, dass während des Entlastungsverlaufs das mindestens eine andere Walzgerüst (1, 1") ein- und denselben Abschnitt des Walzguts (2) walzt wie das einzugliedernde Walzgerüst (1") während des Belastungsverlaufs und dass die Endeigenschaften des Walzguts (2) erhalten bleiben,
- die Steuereinrichtung (4) steuert die Umfangsgeschwindigkeit (vU') der Arbeitswalzen (3') des einzugliedernden Walzgerüsts (1') ab dem Belasten derart, dass eine durch das Walzen des Walzguts (2) in dem einzugliedernden Walzgerüst (1') bewirkte Auslaufgeschwindigkeit (v') des Walzguts (2) am Ort des einzugliedernden Walzgerüsts (1) jederzeit mit der Sollauslaufgeschwindigkeit (v'*) korrespondiert.

9. Betriebsverfahren nach Anspruch 8,
**dadurch gekennzeichnet, dass** die Steuereinrichtung (4) zum Kompensieren der Belastung des einzugliedernden Walzgerüsts (1') ein einziges anderes Walzgerüst (1") entlastet.

10. Betriebsverfahren nach Anspruch 8 oder 9,
**dadurch gekennzeichnet, dass** die Steuereinrichtung (4) zum Kompensieren der Belastung des einzugliedernden Walzgerüsts (1') das mindestens eine andere Walzgerüst (1") aus der Konti-Walzstraße ausgliedert.

11. Betriebsverfahren nach Anspruch 8, 9 oder 10,
**dadurch gekennzeichnet, dass** die Steuereinrichtung (4) zum Belasten des einzugliedernden Walzgerüsts (1') einen Walzspalt des einzugliedernden Walzgerüsts (1') durch entsprechendes Vorgeben einer Geschwindigkeitsrelation (r*) relativ zu einem dem einzugliedernden Walzgerüst (1') vorgeordneten, das Walzgut (2) walzenden Walzgerüst (1) der Konti-Walzstraße in Verbindung mit einer auf die Anstellung des einzugliedernden Walzgerüsts (1') wirkenden Zugregelung für einen in das einzugliedernde Walzgerüst (1') einlaufenden Abschnitt des Walzguts (2) führt.

12. Betriebsverfahren nach Anspruch 8, 9 oder 10,
**dadurch gekennzeichnet, dass** die Steuereinrichtung (4) zum Belasten des einzugliedernden Walzgerüsts (1') einen Walzspalt des einzugliedernden Walzgerüsts (1') positionsgeregelt oder kraftgeregelt führt.

13. Betriebsverfahren nach Anspruch 12,
**dadurch gekennzeichnet,**
- **dass** die Steuereinrichtung (4) einen in einem in das zu einzugliedernde Walzgerüst (1') einlaufenden Abschnitt des Walzguts (2) herrschenden Zug (ZA) während des Belastens des einzugliedernden Walzgerüsts (1') durch Nachführen der Umfangsgeschwindigkeit (vU') der Arbeitswalzen (3') des einzugliedernden Walzgerüsts (1') regelt und
- **dass** die Steuereinrichtung (4) das Nachführen der Umfangsgeschwindigkeit (vU') der Arbeitswalzen (3') des einzugliedernden Walzgerüsts (1') in mindestens einem dem einzugliedernden Walzgerüst (1') nachgeordneten, das Walzgut (2) walzenden Walzgerüst (1) der Konti-Walzstraße berücksichtigt.

14. Betriebsverfahren nach Anspruch 12,
**dadurch gekennzeichnet,**
- **dass** die Steuereinrichtung (4) einen in einem in das zu einzugliedernde Walzgerüst (1') einlaufenden Abschnitt des Walzguts (2) herrschenden Zug (ZA) während des Belastens des einzugliedernden Walzgerüsts (1') durch Nachführen einer Umfangsgeschwindigkeit (vU) von Arbeitswalzen (3) eines dem einzugliedernden Walzgerüst (1') unmittelbar vorgeordneten, das Walzgut (2) walzenden Walzgerüst (1) der Konti-Walzstraße regelt und
- **dass** die Steuereinrichtung (4) das Nachführen der Umfangsgeschwindigkeit (vU) der Arbeitswalzen (3) des dem einzugliedernden Walzgerüst (1') unmittelbar vorgeordneten, das Walzgut (2) walzenden Walzgerüsts (1) in mindestens einem dem einzugliedernden Walzgerüst (1') mittelbar vorgeordneten, das Walzgut (2) ebenfalls walzenden Walzgerüst (1) der Konti-Walzstraße berücksichtigt.

15. Computerprogramm, das Maschinencode (6) aufweist, der von einer Steuereinrichtung (4) einer Konti-Walzstraße unmittelbar ausführbar ist und dessen Ausführung durch die Steuereinrichtung (4) bewirkt, dass die Steuereinrichtung (4) die Konti-Walzstraße gemäß einem Betriebsverfahren nach einem der obigen Ansprüche betreibt.

16. Datenträger, auf dem in maschinenlesbarer Form ein Computerprogramm (5) nach Anspruch 15 gespeichert ist.

17. Steuereinrichtung einer Konti-Walzstraße, die mit einem Computerprogramm (5) nach Anspruch 15 programmiert ist, so dass die Steuereinrichtung die Konti-Walzstraße gemäß einem Betriebsverfahren nach einem der Ansprüche 1 bis 14 betreibt.

18. Konti-Walzstraße mit einer Anzahl von Walzgerüsten (1, 1', 1") und einer Steuereinrichtung (4) nach Anspruch 17, wobei die Walzgerüste (1, 1', 1") von der Steuereinrichtung (4) gesteuert werden.

## Claims

1. Operating method for a continuous rolling train which has a number of roll stands (1, 1' , 1''), with a rolling stock (2) passing through the continuous rolling train being rolled in a plurality (1, 1'') of the roll stands (1, 1', 1'') in succession, such that the rolling stock (2) has predetermined final properties when it leaves the rolling train, **characterized in that** to remove one (1'') of the roll stands (1, 1'') rolling the rolling stock (2) from the continuous rolling train during the rolling of the rolling stock (2), the following measures are taken:
- a control device (4) of the continuous rolling train controls the roll stand (1") to be removed such that the roll stand (1") to be removed is completely relieved of load according to a defined temporal load relief profile, such that the roll stand (1") to be removed rolls a certain section of the rolling stock (2) during the load relief profile,
- the control device (4) controls at least one other of the roll stands (1, 1') of the continuous rolling train such that the at least one other roll stand (1, 1') has load applied to it according to a defined temporal load application profile, wherein the load relief profile of the roll stand (1") to be removed and the load application profile of the at least one other roll stand (1, 1') are coordinated with one another such that, during the load application profile, the at least one other roll stand (1, 1') rolls one and the same section of the rolling stock (2) as the roll stand (1") to be removed during the load relief profile, and such that the final properties of the rolling stock (2) are maintained,
- the control device (4) controls a rotational speed (vU'') of working rolls (3'') of the roll stand (1") to be removed until the latter is completely relieved of load, in such a way that an exit speed (v") of the rolling stock (2) effected by the rolling of the rolling stock (2) in the roll stand (1") to be removed corresponds at all times to a predetermined setpoint exit speed (v''*),
- the control device (4) controls the roll stand (1") to be removed, after the latter has been completely relieved of load, and so as to maintain a correspondence of the rotational speed (vU") of the working rolls (3'') with the setpoint exit speed (v''*), such that the working rolls (3'') of the roll stand (1") to be removed are lifted off the rolling stock (2), and said control device (4) then brings the roll stand (1") to be removed to a stop.

2. Operating method according to Claim 1,
**characterized in that**, to compensate the relief of load of the roll stand (1") to be removed, the control device (4) applies load to a single other roll stand (1').

3. Operating method according to Claim 1 or 2,
**characterized in that**, to compensate the relief of load of the roll stand (1") to be removed, the control device (4) integrates the at least one other roll stand (1') into the continuous rolling train.

4. Operating method according to Claim 1, 2 or 3,
**characterized in that**, to relieve the roll stand (1") to be removed of load, the control device (4) controls a rolling gap of the roll stand (1") to be removed by correspondingly predefining a speed relationship (r*) relative to a roll stand (1), which is positioned upstream of the roll stand (1") to be removed and is likewise rolling the rolling stock (2), of the continuous rolling train in conjunction with tension regulation, which acts on the screw-down of the roll stand (1") to be removed, for a section of the rolling stock (2) running into the roll stand (1") to be removed.

5. Operating method according to Claim 1, 2 or 3,
**characterized in that**, to relieve the roll stand (1") to be removed of load, the control device (4) controls a rolling gap of the roll stand (1") to be removed by position regulation or force regulation.

6. Operating method according to Claim 5,
**characterized**
- **in that**, during the relief of load of the roll stand (1") to be removed, the control device (4) regulates a tension (ZA) prevailing in a section of the rolling stock (2) running into the roll stand (1") to be removed by adjusting the rotational speed (vU") of the working rolls (3'') of the roll stand (1") to be removed, and
- **in that** the control device (4) takes the adjustment of the rotational speed (vU") of the working rolls (3'') of the roll stand (1") to be removed into consideration in at least one roll stand (1), which is positioned downstream of the roll stand (1") to be removed and is likewise rolling the rolling stock (2), of the continuous rolling train.

7. Operating method according to Claim 5,
**characterized**
- **in that**, during the relief of load of the roll stand (1") to be removed, the control device (4) regulates a tension (ZA) prevailing in a section of the rolling stock (2) running into the roll stand (1") to be removed by adjusting the rotational speed (vU) of working rolls (3) of a roll stand (1), which is positioned directly upstream of the roll stand (1") to be removed and is likewise rolling the rolling stock (2), of the continuous rolling train and
- **in that** the control device (4) takes the adjustment of the rotational speed (vU) of the working rolls (3) of the roll stand (1), which is positioned directly upstream of the roll stand (1") to be removed and is likewise rolling the rolling stock (2), into consideration in at least one roll stand (1), which is positioned indirectly upstream of the roll stand (1") to be removed and is likewise rolling the rolling stock (2), of the continuous rolling train.

8. Operating method for a continuous rolling train which has a number of roll stands (1, 1' , 1''), with a rolling stock (2) passing through the continuous rolling train being rolled in a plurality (1, 1'') of the roll stands (1, 1', 1") in succession, such that the rolling stock (2) has predetermined final properties when it leaves the rolling train, in particular an operating method according to one of the above claims, **characterized in that** to integrate a roll stand (1') which is not rolling the rolling stock (2) into the continuous rolling train during the rolling of the rolling stock (2), the following measures are taken:
- a control device (4) of the continuous rolling train controls the roll stand (1') to be integrated such that a rotational speed (vU') of working rolls (3') of the roll stand (1') to be integrated corresponds to a setpoint exit speed (v'*) of the rolling stock (2) at the location of the roll stand (1') to be integrated, and then controls the roll stand (1') to be integrated such that the working rolls (3') are screwed down on the rolling stock (2) but the rolling stock (2) is not yet rolled in the roll stand (1') to be integrated,
- after the screw-down of the working rolls (3') of the roll stand (1') to be integrated on the rolling stock (2), the control device (4) controls the roll stand (1') to be integrated such that the roll stand (1') to be integrated has load applied to it according to a defined temporal load application profile, such that the roll stand (1') to be integrated rolls a certain section of the rolling stock (2) during the load application profile,
- the control device (4) controls at least one other of the roll stands (1, 1'') of the continuous rolling train such that the at least one other roll stand (1, 1'') is relieved of load according to a defined temporal load relief profile, wherein the load application profile of the roll stand (1') to be integrated and the load relief profile of the at least one other roll stand (1, 1'') are coordinated with one another such that, during the load relief profile, the at least one other roll stand (1, 1'') rolls one and the same section of the rolling stock (2) as the roll stand (1") to be integrated during the load application profile, and such that the final properties of the rolling stock (2) are maintained,
- after the application of load, the control device (4) controls the rotational speed (vU') of the working rolls (3') of the roll stand (1') to be integrated such that an exit speed (v'), effected by the rolling of the rolling stock (2) in the roll stand (1') to be integrated, of the rolling stock (2) at the location of the roll stand (1) to be integrated corresponds at all times to the setpoint exit speed (v'*).

9. Operating method according to Claim 8,
**characterized in that**, to compensate the application of load to the roll stand (1') to be integrated, the control device (4) relieves a single other roll stand (1") of load.

10. Operating method according to Claim 8 or 9,
**characterized in that**, to compensate the application of load to the roll stand (1') to be integrated, the control device (4) removes the at least one other roll stand (1") from the continuous rolling train.

11. Operating method according to Claim 8, 9 or 10,
**characterized in that**, to apply load to the roll stand (1') to be integrated, the control device (4) controls a rolling gap of the roll stand (1') to be integrated by correspondingly predefining a speed relationship (r*) relative to a roll stand (1), which is positioned upstream of the roll stand (1') to be integrated and is rolling the rolling stock (2), of the continuous rolling train in conjunction with tension regulation, which acts on the screw-down of the roll stand (1') to be integrated, for a section of the rolling stock (2) running into the roll stand (1') to be integrated.

12. Operating method according to Claim 8, 9 or 10,
**characterized in that**, to apply load to the roll stand (1') to be integrated, the control device (4) controls a rolling gap of the roll stand (1') to be integrated by position regulation or force regulation.

13. Operating method according to Claim 12,
**characterized**
- **in that**, during the application of load to the roll stand (1') to be integrated, the control device (4) regulates a tension (ZA) prevailing in a section of the rolling stock (2) running into the roll stand (1') to be integrated by adjusting the rotational speed (vU') of the working rolls (3') of the roll stand (1') to be integrated, and
- **in that** the control device (4) takes the adjustment of the rotational speed (vU') of the working rolls (3') of the roll stand (1') to be integrated into consideration in at least one roll stand (1), which is positioned downstream of the roll stand (1') to be integrated and is rolling the rolling stock (2), of the continuous rolling train.

14. Operating method according to Claim 12,
**characterized**
- **in that**, during the application of load to the roll stand (1') to be integrated, the control device (4) regulates a tension (ZA) prevailing in a section of the rolling stock (2) running into the roll stand (1') to be integrated by adjusting a rotational speed (vU) of working rolls (3) of a roll stand (1), which is positioned directly upstream of the roll stand (1') to be integrated and is rolling the rolling stock (2), of the continuous rolling train, and
- **in that** the control device (4) takes the adjustment of the rotational speed (vU) of the working rolls (3) of the roll stand (1), which is positioned directly upstream of the roll stand (1') to be integrated and is rolling the rolling stock (2), into consideration in at least one roll stand (1), which is positioned indirectly upstream of the roll stand (1') to be integrated and is likewise rolling the rolling stock (2), of the continuous rolling train.

15. Computer program which has machine code (6) which can be executed directly by a control device (4) of a continuous rolling train and the execution of which by the control device (4) has the effect that the control device (4) operates the continuous rolling train according to an operating method according to one of the above claims.

16. Data carrier on which a computer program (5) according to Claim 15 is stored in machine-readable form.

17. Control device of a continuous rolling train, which control device is programmed with a computer program (5) according to Claim 15 such that the control device operates the continuous rolling train according to an operating method according to one of Claims 1 to 14.

18. Continuous rolling train having a number of roll stands (1, 1', 1'') and having a control device (4) according to Claim 17, with the roll stands (1, 1', 1'') being controlled by the control device (4).

## Revendications

1. Procédé pour faire fonctionner un train de laminoir continu, qui a un certain nombre de cages ( 1, 1', 1" ) de laminoir, un produit ( 2 ) à laminer passant dans le train de laminoir continu étant laminé successivement dans plusieurs ( 1, 1" ) des cages ( 1, 1', 1" ) de laminoir, de sorte que le produit ( 2 ) à laminer ait, en quittant le train de laminoir, des propriétés finales déterminées à l'avance, **caractérisé en ce que**, pour détacher l'une ( 1" ) des cages ( 1, 1" ) de laminoir laminant le produit ( 2 ) à laminer du train de laminoir continu pendant le laminage du produit ( 2 ) à laminer, on prend les mesures suivantes :
- un dispositif ( 4 ) de commande du train de laminoir continu commande la cage ( 1" ) de laminoir à détacher, de manière à décharger complètement la cage ( 1" ) de laminoir à détacher, suivant une loi définie de déchargement en fonction du temps, de sorte que la cage ( 1" ) de laminoir à détacher lamine pendant le déchargement une partie déterminée du produit ( 2 ) à laminer,
- le dispositif ( 4 ) de commande commande au moins une autre des cages ( 1, 1' ) de laminoir du train de laminoir continu, de manière à ce que la au moins une autre cage ( 1, 1' ) de laminoir soit chargée suivant une loi définie de chargement en fonction du temps, le déchargement de la cage ( 1" ) de laminoir à détacher et le chargement de la au moins une autre cage ( 1, 1' ) de laminoir étant adaptés l'un à l'autre, de manière à ce que pendant le déchargement, la au moins une autre cage ( 1, 1' ) de laminoir lamine la seule et même partie du produit ( 2 ) à laminer que la cage ( 1" ) de laminoir à détacher pendant le déchargement et de manière à ce que les propriétés finales du produit ( 2 ) à laminer restent conservées,
- le dispositif ( 4 ) de commande commande une vitesse ( vU" ) périphérique des cylindres ( 3" ) de travail de la cage ( 1" ) de laminoir à détacher jusqu'à son déchargement complet, de manière à ce qu'une vitesse ( v" ) de sortie du produit ( 2 ) à laminer, provoquée par le laminage du produit ( 2 ) à laminer dans la cage ( 1" ) de laminage à détacher, corresponde à tout instant à une vitesse ( v"* ) de sortie de consigne déterminée à l'avance,
- le dispositif ( 4 ) de commande commande la cage ( 1" ) de laminoir à détacher après son déchargement complet, en conservant une correspondance de la vitesse ( vU" ) périphérique des cylindres ( 3" ) de travail avec la vitesse ( v"* ) de sortie de consigne, de manière à ce que les cylindres ( 3" ) de travail de la cage ( 1" ) de laminoir à détacher soient soulevés du produit ( 2 ) à laminer et ensuite arrêtent la cage ( 1" ) de laminoir à détacher.

2. Procédé suivant la revendication 1,
**caractérisé en ce que** le dispositif ( 4 ) de commande charge une autre cage ( 1' ) de laminoir unique pour la compensation du déchargement de la cage ( 1" ) de laminoir à détacher.

3. Procédé suivant la revendication 1 ou 2,
**caractérisé en ce que** le dispositif ( 4 ) de commande rattache au train de laminoir continu la au moins une autre cage ( 1' ) de laminoir pour la compensation de la décharge de la cage ( 1" ) de laminoir à détacher.

4. Procédé suivant la revendication 1, 2 ou 3,
**caractérisé en ce que** le dispositif ( 4 ) de commande règle pour la décharge de la cage ( 1" ) de laminoir à détacher, une emprise de la cage ( 1" ) de laminoir à détacher en prescrivant en conséquence une relation ( r* ) de vitesse relative à une cage ( 1 ) de laminoir laminant également le produit ( 2 ) à laminer et montée en amont de la cage ( 1" ) de laminoir à détacher du train de laminoir continu en liaison avec une régulation de la traction, agissant sur le serrage de la cage ( 1" ) de laminoir à détacher, pour une partie du produit ( 2 ) à laminer entrant dans la cage ( 1" ) de laminoir à détacher.

5. Procédé suivant la revendication 1, 2 ou 3,
**caractérisé en ce que** le dispositif ( 4 ) de commande commande, d'une manière régulée en position ou en force pour la décharge de la cage ( 1" ) de laminoir à détacher, une emprise de la cage ( 1" ) de laminoir à détacher.

6. Procédé suivant la revendication 5,
**caractérisé**
- **en ce que** le dispositif ( 4 ) de commande règle une traction ( ZA ) régnant dans une partie du produit ( 2 ) à laminer entrant dans la cage ( 1" ) de laminoir à détacher pendant le déchargement de la cage ( 1" ) de laminoir à détacher, en suivant la vitesse ( vU" ) périphérique des cylindres ( 3" ) de travail de la cage ( 1" ) de laminoir à détacher et
- **en ce que** le dispositif ( 4 ) de commande prend en considération le suivi de la vitesse ( vU" ) périphérique des cylindres ( 3" ) de travail de la cage ( 1" ) de laminoir à détacher dans au moins une cage ( 1 ) de laminoir du train de laminoir continu en aval de la cage ( 1" ) de laminoir à détacher et laminant également le produit ( 2 ) à laminer.

7. Procédé suivant la revendication 5,
**caractérisé**
- **en ce que** le dispositif ( 4 ) de commande règle une traction ( ZA ) régnant dans une partie du produit ( 2 ) à laminer entrant dans la cage ( 1" ) de laminoir à détacher pendant le déchargement de la cage ( 1" ) de laminoir à détacher, en suivant une vitesse ( vU ) périphérique de cylindres ( 3 ) de travail d'une cage ( 1 ) de laminoir du train de laminoir continu montée juste en amont de la cage ( 1" ) de laminoir à détacher et laminant également le produit ( 2 ) à laminer et
- **en ce que** le dispositif ( 4 ) de commande prend en compte le suivi de la vitesse ( vU ) périphérique des cylindres ( 3 ) de travail de la cage ( 1 ) de laminoir directement en amont de la cage ( 1" ) de laminoir à détacher et laminant également le produit ( 2 ) à laminer, dans au moins une cage ( 1 ) de laminoir du train de laminoir continu immédiatement en amont de la cage ( 1" ) de laminoir à détacher et laminant également le produit ( 2 ) à laminer.

8. Procédé pour faire fonctionner un train de laminoir continu, qui a un certain nombre de cages ( 1, 1', 1" ) de laminoir, un produit ( 2 ) à laminer passant dans le train de laminoir continu étant laminé successivement dans plusieurs ( 1, 1" ) des cages ( 1, 1', 1" ) de laminoir, de sorte que le produit ( 2 ) à laminer ait, en quittant le train de laminoir, des propriétés finales déterminées à l'avance, notamment procédé suivant l'une des revendications précédentes, **caractérisé en ce que**, pour rattacher une cage ( 1' ) de laminoir ne laminant pas le produit ( 2 ) à laminer au train de laminoir continu pendant le laminage du produit ( 2 ) à laminer, on prend les mesures suivantes :
- un dispositif ( 4 ) de commande du train de laminoir continu commande la cage ( 1' ) de laminoir à rattacher, de manière à ce qu'une vitesse ( vU' ) périphérique de cylindres ( 3' ) de travail de la cage ( 1' ) de laminoir à rattacher corresponde à l'emplacement de la cage 1' ) de laminoir à rattacher à une vitesse ( v'* ) de sortie de consigne du produit ( 2 ) à laminer et commande ensuite la cage ( 1' ) de laminoir à rattacher, de manière à ce que les cylindres ( 3' ) de travail soient serrés sur le produit ( 2 ) à laminer, mais ne laminent pas encore le produit ( 2 ) à laminer dans la cage ( 1' ) de laminoir à rattacher,
- le dispositif ( 4 ) de commande commande la cage ( 1' ) de laminoir à rattacher après le serrage des cylindres ( 3' ) de travail de la cage ( 1' ) de laminoir à rattacher sur le produit ( 2 ) à laminer, de manière à ce que la cage ( 1' ) de laminoir à rattacher soit chargée suivant une loi de chargement en fonction du temps définie, de sorte que la cage ( 1' ) de laminoir à rattacher lamine pendant le chargement une partie déterminée du produit ( 2 ) à laminer,
- le dispositif ( 4 ) de commande commande au moins une autre des cages ( 1, 1" ) de laminoir du train de laminoir continu, de manière à ce que la au moins une autre cage ( 1, 1" ) de laminoir soit déchargée suivant une loi de déchargement en fonction du temps définie, le chargement de la cage ( 1' ) de laminoir à rattacher et le déchargement de la au moins une autre cage ( 1, 1" ) de laminoir étant adaptés l'un à l'autre, de manière à ce que, pendant le déchargement, la au moins une autre cage ( 1, 1" ) de laminoir lamine la seule et même partie du produit ( 2 ) à laminer que la cage ( 1" ) de laminoir à rattacher pendant le chargement et de manière à ce que les propriétés finales du produit ( 2 ) à laminer restent conservées,
- le dispositif ( 4 ) de commande commande la vitesse ( vU' ) périphérique des cylindres ( 3' ) de travail de la cage ( 1' ) de laminoir à rattacher en fonction de la charge, de manière à ce qu'une vitesse ( v' ) de sortie, provoquée par le laminage du produit ( 2 ) à laminer dans la cage ( 1' ) de laminoir à rattacher, du produit ( 2 ) à laminer à l'emplacement de la cage ( 1 ) de laminoir à rattacher, corresponde à chaque instant à la vitesse ( v'* ) de sortie de consigne.

9. Procédé suivant la revendication 8,
**caractérisé en ce que** le dispositif ( 4 ) de commande charge une autre cage ( 1' ) de laminoir unique pour la compensation du chargement de la cage ( 1" ) de laminoir à rattacher.

10. Procédé suivant la revendication 8 ou 9,
**caractérisé en ce que** le dispositif ( 4 ) de commande détache au train de laminoir continu la au moins une autre cage ( 1' ) de laminoir pour la compensation de la décharge de la cage ( 1" ) de laminoir à rattacher.

11. Procédé suivant la revendication 8, 9 ou 10,
**caractérisé en ce que** le dispositif ( 4 ) de commande règle pour la décharge de la cage ( 1" ) de laminoir à rattacher, une emprise de la cage ( 1" ) de laminoir à rattacher en prescrivant en conséquence une relation ( r* ) de vitesse relative à une cage ( 1 ) de laminoir laminant également le produit ( 2 ) à laminer et montée en amont de la cage ( 1" ) de laminoir à détacher du train de laminoir continu en liaison avec une régulation de la traction, agissant sur le serrage de la cage ( 1" ) de laminoir à rattacher, pour une partie du produit ( 2 ) à laminer entrant dans la cage ( 1" ) de laminoir à rattacher.

12. Procédé suivant la revendication 8, 9 ou 10,
**caractérisé en ce que** le dispositif ( 4 ) de commande commande, d'une manière régulée en position ou en force pour la décharge de la cage ( 1" ) de laminoir à rattacher, une emprise de la cage ( 1" ) de laminoir à rattacher.

13. Procédé suivant la revendication 12,
**caractérisé**
- **en ce que** le dispositif ( 4 ) de commande règle une traction ( ZA ) régnant dans une partie du produit ( 2 ) à laminer entrant dans la cage ( 1" ) de laminoir à rattacher pendant le déchargement de la cage ( 1" ) de laminoir à rattacher, en suivant la vitesse ( vU" ) périphérique des cylindres ( 3" ) de travail de la cage ( 1" ) de laminoir à rattacher et
- **en ce que** le dispositif ( 4 ) de commande prend en considération le suivi de la vitesse ( vU" ) périphérique des cylindres ( 3" ) de travail de la cage ( 1" ) de laminoir à rattacher dans au moins une cage ( 1 ) de laminoir du train de laminoir continu en aval de la cage ( 1" ) de laminoir à rattacher et laminant également le produit ( 2 ) à laminer.

14. Procédé suivant la revendication 12,
**caractérisé**
- **en ce que** le dispositif ( 4 ) de commande règle une traction ( ZA ) régnant dans une partie du produit ( 2 ) à laminer entrant dans la cage ( 1" ) de laminoir à rattacher pendant le déchargement de la cage ( 1" ) de laminoir à rattacher, en suivant une vitesse ( vU ) périphérique de cylindres ( 3 ) de travail d'une cage ( 1 ) de laminoir du train de laminoir continu montée juste en amont de la cage ( 1" ) de laminoir à rattacher et laminant également le produit ( 2 ) à laminer et
- **en ce que** le dispositif ( 4 ) de commande prend en compte le suivi de la vitesse ( vU ) périphérique des cylindres ( 3 ) de travail de la cage ( 1 ) de laminoir directement en amont de la cage ( 1" ) de laminoir à rattacher et laminant également le produit ( 2 ) à laminer, dans au moins une cage ( 1 ) de laminoir du train de laminoir continu immédiatement en amont de la cage ( 1" ) de laminoir à rattacher et laminant également le produit ( 2 ) à laminer.

15. Programme d'ordinateur, qui a un code machine ( 6 ), qui peut être exécuté directement par un dispositif ( 4 ) de commande d'un train de laminoir continu et dont l'exécution par le dispositif ( 4 ) de commande fait que le dispositif ( 4 ) de commande fait fonctionner le train de laminoir continu suivant un procédé de fonctionnement selon l'une des revendications précédentes.

16. Support de données, sur lequel un programme ( 5 ) d'ordinateur suivant la revendication 15 est mémorisé sous une forme pouvant être exécuté par une machine.

17. Dispositif de commande d'un train de laminoir continu, qui est programmé par un programme ( 5 ) d'ordinateur suivant la revendication 15, de sorte que le dispositif de commande fait fonctionner le train de laminoir continu suivant un procédé de fonctionnement suivant l'une des revendications 1 à 14.

18. Train de laminoir continu ayant un certain nombre de cages ( 1', 1" ) de laminoir et un dispositif ( 4 ) de commande suivant la revendication 17, les cages ( 1, 1', 1" ) de laminoir étant commandées par le dispositif ( 4 ) de commande.
